# FASCICULE DE BREVET EUROPEEN

(11) **EP 3 188 312 B1**
(45) Date de publication et mention de la délivrance du brevet: **30.11.2022**
(21) Numéro de dépôt: 16207008.0
(22) Date de dépôt: 27.12.2016
(51) Int. Cl.: H01Q 19/17, H01Q 19/19, H01Q 25/00

(54) **SYSTÈME ANTENNAIRE**
ANTENNENSYSTEM
ANTENNAR SYSTEM

(30) Priorité: 28.12.2015 FR 1502701
(43) Date de publication de la demande: 05.07.2017
(73) Titulaire: Thales, 92400 Courbevoie (FR)
(72) Inventeur: TCHOFFO TALOM, Friedman, 92622 Gennevilliers Cedex (FR); BOIN, Bertrand, 92622 Gennevilliers Cedex (FR)
(74) Mandataire: Lavoix

(56) Documents cités:
- WO-A1-2009/025458
- JP-A- S61 157 105
- JP-A- 2000 082 919
- US-A- 2 471 284
- US-A- 3 267 472
- US-A1- 2011 063 179
- US-A1- 2011 156 948
- US-A1- 2014 326 903
- ZAMANIFEKRI A ET AL: "Beam Squint Compensation in Circularly Polarized Offset Reflector Antennas Using a Sequentially Rotated Focal-Plane Array", IEEE ANTENNAS AND WIRELESS PROPAGATION LETTERS, vol. 14, 24 December 2014 (2014-12-24), pages 815-818, XP011576232, ISSN: 1536-1225, DOI: 10.1109/LAWP.2014.2386308 [retrieved on 2015-03-18]
- Abolghasem Zamanifekri: "Ka-band integrated focal-plane arrays for two-way satellite communication", , 30 June 2015 (2015-06-30), XP055721326, Retrieved from the Internet: URL:https://pure.tue.nl/ws/files/11271441/ 20151230_Zamanifekri.pdf [retrieved on 2020-08-10]
- ZAMANIFEKRI A ET AL: "Focal plane array with a Ka-band Silicon transmitter on chip for VSAT applications", THE 8TH EUROPEAN CONFERENCE ON ANTENNAS AND PROPAGATION (EUCAP 2014), EUROPEAN ASSOCIATION ON ANTENNAS AND PROPAGATION, 6 April 2014 (2014-04-06), pages 253-256, XP032643040, DOI: 10.1109/EUCAP.2014.6901737 [retrieved on 2014-09-17]

## Description

La présente invention concerne un système antennaire.

Les documents WO 2009/025458 A1, US 2 471 284 A, US 3 267 472 A, JP S61 157105 A, l'article "Beam Squint Compensation in Circularly Polarized Offset Reflector Antennas Using a Sequentially Rotated Focal Plane Array" de Zamanifekri et al., le mémoire de thèse intitulé "Ka-band integrated focal-plane arrays for two-way satellite communication" de Zamanifekri, JP 2000 082919 A, US 2011/156948 A1, l'article "Focal plane array with Ka-band Silicon transmitter on chip for VSAT application" de Zamanifekri et al., US 2014/326903 A1 et US 2011/063179 A1 divulguent des systèmes antennaires.

Pour les communications satellites, il est souhaitable d'intégrer sur des plateformes sol ou aéroportées des systèmes antennaires dits « low-profile » (ce qui se traduit littéralement par « profil bas » en français).

Par l'expression « low-profile », il est entendu des systèmes antennaires présentant des hauteurs inférieures à 20 centimètres.

Il est connu dans ce contexte de communication d'utiliser un système antennaire passif de type parabolique.

Par exemple, une parabole classique présentant une structuration symétrique est utilisable. Par « structuration symétrique », il est entendu une structure présentant une symétrie de révolution. Cela permet d'obtenir des performances optimales en termes de gain et de diagramme.

Par contre, du fait de la structuration symétrique, la hauteur atteinte ne permet pas de répondre au besoin « low-profile ».

Selon un autre exemple, il est utilisé une antenne parabolique de type multi-foyers permettant d'atteindre une hauteur répondant au besoin « low-profile ».

Toutefois, le contrôle du diagramme dans le plan de la hauteur est difficile. Le diagramme présenté par l'antenne dans ce plan est le diagramme d'une parabole ayant un diamètre faible. Un tel diagramme n'est pas conforme aux contraintes de normalisation relatives au diagramme de rayonnement.

Il est également connu un réseau planaire de cornets aussi désigné sous le terme anglais « horn box » signifiant littéralement « boîte de cornets ». Avec un tel réseau, le diagramme de rayonnement est aisément contrôlable à l'aide d'une loi d'alimentation choisie pour le réseau et le nombre de cornet(s) associé permet de garantir la contrainte « low profile » dans le plan désiré.

En revanche, dans le plan où on ne cherche pas à être low-profile, si l'augmentation du nombre d'éléments rayonnants au-delà de 30 ou 40 permet de réduire l'ouverture, celle-ci ne permet plus d'augmenter le gain. De fait, un tel réseau n'est intéressant que pour des dimensions du réseau planaire ayant une longueur inférieure à 40 fois la longueur d'onde .

Il existe donc un besoin pour un système antennaire présentant un encombrement réduit en hauteur (« low profile ») avec des bonnes performances en termes de gain et de diagramme.

A cet effet, l'invention propose un système antennaire selon la revendication 1.

Suivants des modes particuliers, le système antennaire comprend une ou plusieurs des caractéristiques des revendications 2 à 7 prise(s) isolément ou suivant toutes les combinaisons techniquement possibles.

D'autres caractéristiques et avantages de l'invention apparaîtront à la lecture de la description qui suit du mode de réalisation de l'invention, donnée à titre d'exemple uniquement et en référence aux dessins qui sont :
- figure 1, une représentation schématique en perspective d'un premier exemple de système antennaire ne faisant pas partie de l'invention;
- figure 2, une vue de haut du système antennaire de la figure 1;
- figure 3, une vue de haut d'un deuxième exemple de système antennaire ne faisant pas partie de l'invention;
- figure 4, une vue de haut d'un troisième exemple de système antennaire ne faisant pas partie de l'invention, et
- figure 5, une vue de haut d'un quatrième exemple de système antennaire.

La figure 1 illustre un premier mode de réalisation d'un système antennaire 10 ne faisant pas partie de l'invention.

Le système antennaire 10 est propre à recevoir et émettre des données dans le cadre de communication, notamment par satellites.

Le système antennaire 10 est destiné à être installé, par exemple, sur des plateformes sol ou aéroportées.

Le système antennaire 10 comprend une source 12, un réflecteur 14 et un bras 16.

Dans l'exemple illustré, la source 12 comporte une surface d'émission-réception 18 et des antennes 20.

La surface d'émission-réception 18 est planaire.

La surface d'émission-réception 18 est propre à recevoir les antennes 20.

Plus précisément, dans l'exemple de la figure 1, la surface d'émission-réception 18 présente une forme rectangulaire ayant une longueur et une largeur.

Il est défini une direction longitudinale correspondant à la longueur de la forme rectangulaire. La direction longitudinale est symbolisée par un axe X sur la figure 1.

Il est également défini une première direction transversale correspondant à la largueur de la forme rectangulaire. La première direction transversale est symbolisée par un axe Y sur la figure 1.

Une deuxième direction transversale est aussi définie comme étant perpendiculaire à la direction longitudinale X et à la première direction transversale Y. La deuxième direction transversale est symbolisée par un axe Z sur la figure 1.

Dans l'exemple de la figure 1, les antennes 20 sont agencées le long de deux lignes L1 et L2 parallèles.

Selon l'exemple de la figure 1, les lignes L1 et L2 sont selon la direction longitudinale X.

Selon un mode de réalisation, les antennes 20 présentent une forme de type rectangulaire.

Chaque ligne L1 et L2 comporte quatre antennes 20 selon l'exemple de la figure 1.

En variante, le nombre d'antennes 20 de chaque ligne L1 ou L2 est, par exemple, un multiple de deux, comme huit ou seize tout en respectant le caractère « low profile ».

Les antennes 20 de chaque ligne L1 ou L2 sont reliées entre elles de manière à former un réseau linéaire d'antennes 22.

Les antennes 20 de la première ligne L1 forment un premier réseau linéaire d'antennes 22A tandis que les antennes 20 de la première ligne L2 forment un deuxième réseau linéaire d'antennes 22B.

Chaque réseau linéaire 22A et 22B est orienté selon la direction longitudinale X.

Chaque réseau linéaire d'antennes 22A et 22B est propre à émettre un faisceau appartenant à une première bande de fréquence et à recevoir un faisceau appartenant à une deuxième bande de fréquence, la deuxième bande de fréquence étant distincte de la première bande de fréquence.

Les bandes de fréquences sont choisies parmi dans le groupe constitué des bandes Ka, Ku et X.

Pour les télécommunications par liaison satellitaire, la bande Ka correspond en émission à des fréquences comprises entre 29 GHz et 31 GHz et, en réception, à des fréquences comprises entre 19,2 GHz et 21,2 GHz.

La bande Ku correspond à la partie du spectre électromagnétique définie par la bande de fréquence de 10 GHz à 15 GHz pour les communications satellitaires.

La bande X correspond à la partie du spectre électromagnétique définie par une bande de fréquence située aux alentours de 8 GHz également pour les communications satellitaires.

Pour cela, chaque réseau antennaire 22A et 22B comporte une pluralité d'antennes élémentaires et une électronique de traitement des antennes.

Les antennes élémentaires sont dimensionnées pour la ou les bandes sur lesquelles le réseau antennaire 22A et 22B est propre à émettre ou recevoir.

Selon un exemple particulier, pour faciliter la fabrication des réseaux antennaires 20A et 20B, les antennes élémentaires sont toutes identiques.

Les réseaux linéaires d'antennes 22A et 22B confèrent à la source 12 la propriété d'être bi-bande en cela que la source 12 permet d'assurer les fonctions d'émission et de réception.

A titre d'illustration, la source 12 est propre à fonctionner sur la bande Ka/Ku.

Selon une variante, la source 12 est propre à fonctionner sur la bande Ka/X.

Le réflecteur 14 est agencé pour réfléchir chacun des faisceaux émis par les deux réseaux linéaires d'antennes 22A et 22B.

Le réflecteur 14 présente la forme d'un cylindre parabolique.

Par définition, un cylindre parabolique est une portion de cylindre dont la forme de base est une portion de parabole.

Autrement formulé, cela signifie qu'il existe une direction selon laquelle l'intersection, lorsqu'elle existe, de tout plan, chaque plan étant perpendiculaire avec la direction, avec le cylindre parabolique est une parabole.

Une parabole est une courbe plane dont chacun des points est situé à égale distance d'un point fixe, appelé le foyer, et d'une droite fixe, appelée la directrice.

La forme du réflecteur 14 permet de définir deux faces, une face concave et une face convexe. La face adaptée pour réfléchir chacun des faisceaux émis par les deux réseaux linéaires d'antennes 22A et 22B est la face concave.

La forme du réflecteur 14 permet de définir une distance focale pour le réflecteur 14.

La distance focale du réflecteur 14 est comprise entre 10 centimètres et 20 centimètres.

Selon l'exemple illustré, la distance focale du réflecteur 14 est égale à 15 centimètres.

Dans la suite, la direction selon laquelle l'intersection de tout plan perpendiculaire avec la direction avec le cylindre parabolique est une parabole est appelée première direction D1.

Un plan médian P est défini pour le réflecteur 14.

Par définition, le plan médian P est le plan contenant la première direction D1 et la directrice du réflecteur 14.

La direction perpendiculaire au plan médian P est appelée deuxième direction D2.

Le réflecteur 14 est délimité par quatre plans, deux plans selon la première direction D1 et deux plans selon la deuxième direction D2.

Le réflecteur 14 s'étend ainsi selon la première direction D1 entre un côté inférieur 24 et un côté supérieur 26.

Le réflecteur 14 s'étend également selon la deuxième direction D2 entre une première extrémité 28 et une deuxième extrémité 30.

Par construction, tout point situé dans le plan médian P est situé à équidistance des deux extrémités 28 et 30.

Par construction, tout plan perpendiculaire avec le plan médian P est un plan dont l'intersection, lorsqu'elle existe, avec le réflecteur 14 est une parabole.

Selon l'exemple de la figure 1, l'angle entre la première direction D1 et la direction longitudinale X est inférieur ou égal à 10° en fonction de l'orientation des antennes 20.

Dans le cas particulier de la figure 1, la première direction D1 est parallèle à la direction longitudinale X.

Cela signifie, en particulier, que la première direction D1 et la direction longitudinale X sont parallèles tandis que la deuxième direction D2 et la deuxième direction longitudinale Z sont parallèles.

De plus, selon l'exemple de la figure 1, chaque réseau linéaire d'antennes 22A et 22B est symétrique l'un de l'autre par rapport au plan médian P.

Dans l'exemple représenté, chaque réseau linéaire d'antennes 22A, 22B est à équidistance des deux extrémités 28 et 30 du réflecteur 14.

Le réflecteur 14 est, par exemple, réalisé en un matériau réfléchissant pouvant être de l'aluminium, du carbone ou du plastique métallisé permettant de réduire sa masse.

Comme visible à la figure 1, le réflecteur 14 présente une première dimension H selon la première direction D1.

La première dimension H correspond à la distance mesurée selon la première direction D1 entre le côté inférieur 24 et le côté supérieur 26.

La première dimension H est comprise entre 10 centimètres et 20 centimètres.

Selon l'exemple illustré, la première dimension H est égale à 15 centimètres.

La première dimension H est égale à la longueur de la surface d'émission-réception 18.

Comme visible à la figure 2, le réflecteur 14 présente une deuxième dimension E selon la deuxième direction D2.

La deuxième dimension H correspond à la distance mesurée selon la deuxième direction D2 entre les deux extrémités 28 et 30.

La deuxième dimension E est comprise entre 30 centimètres et 50 centimètres.

Selon l'exemple illustré, la deuxième dimension E est égale à 40 centimètres.

Le bras 16 relie la source 12 au réflecteur 14.

L'organe de liaison 16 se présente sous la forme d'une barre s'étendant le long de la première direction transversale Y.

Le bras 16 est relié au réflecteur 14 par une liaison pivot raccordée au côté inférieur 24 du réflecteur 14.

Le bras 16 est articulé autour de la direction longitudinale X.

Le bras 16 présente une longueur telle que la distance entre le réflecteur 14 et la source 12 est comprise entre 10 centimètres et 30 centimètres.

Selon l'exemple illustrée, la distance entre la source 12 et le réflecteur 14 mesurée selon la première direction transversale Y est égale à 20 centimètres.

Le bras 16 est, par exemple, réalisé dans un matériau identique au matériau formant la surface d'émission-réception 18.

Le fonctionnement du système antennaire 10 selon l'exemple de la figure 1 est maintenant décrit en émission et en réception.

En émission, la source 12 émet un faisceau appartenant à une première bande de fréquence vers le réflecteur 14.

Le faisceau est ensuite réfléchi par le réflecteur 14.

En réception, un faisceau appartenant à une deuxième bande de fréquence incident arrive sur le réflecteur 14.

Le réflecteur 14 réfléchit le faisceau vers la source 12 dont les antennes 20 reçoivent le faisceau.

Les fonctionnements en émission et en réception sont, par exemple, mis en œuvre simultanément.

Par conséquent, le système antennaire 10 proposé permet de bénéficier d'un fonctionnement bi-bande.

Le système antennaire 10 est compact notamment puisque la première dimension H est inférieure à 30 centimètres.

De plus, le système antennaire 10 présente de bonnes performances en termes de rayonnement et de diagramme.

En outre, le contrôle du diagramme de rayonnement selon la direction longitudinale X est facilité du fait de la petite dimension du système antennaire 10.

En outre, le système antennaires 10 selon l'invention permet de facilement intégrer un fonctionnement en bipolarisation dans la conception des réseaux linéaires d'antennes 22A et 22B.

Le système antennaire 10 présente également une grande capacité de couverture en termes de bande de fonctionnement.

Par ailleurs, le système antennaire 10 présente un faible coût de fabrication. De fait, une architecture comprenant des réseaux linéaires d'antennes 22A et 22B intégrant un duplexage en émission et en réception tout en étant associés à un réflecteur 14 de forme particulière est aisément réalisable.

De plus, le système antennaire 10 présente une architecture adaptée à de multiples usages.

D'autres modes de réalisation du système antennaire 10 sont à présents présentés.

Un deuxième mode de réalisation ne faisant pas partie de l'invention est illustré par la figure 3.

Dans ce qui suit, les éléments identiques au premier mode de réalisation présenté aux figures 1 et 2 ne sont pas décrits à nouveau. Seules les différences sont mises en évidence.

Le réflecteur 14 du deuxième mode de réalisation diffère du réflecteur du premier mode de réalisation par le fait que le réflecteur 14 de la figure 3 comprend un réflecteur primaire 32 et un réflecteur secondaire 34.

Les remarques et définitions concernant le réflecteur 14 de la figure 1 s'appliquent aussi au réflecteur 14 de la figure 3 en négligeant la présence du réflecteur secondaire 34.

De fait, à titre d'exemple, le plan médian P est défini pour le réflecteur 14 de la figure 3 par rapport au réflecteur primaire 32.

Le réflecteur secondaire 34 présente une forme identique au réflecteur primaire 36.

Le réflecteur secondaire 34 présente des dimensions réduites par rapport aux dimensions du réflecteur primaire 32.

A titre d'illustration, le réflecteur secondaire 34 présente une deuxième dimension du même ordre que la hauteur des antennes 20 et une première dimension au maximum égale à 15 % celle du réflecteur parabolique afin de minimiser les blocages du rayonnement.

Le réflecteur primaire 32 et le réflecteur secondaire 34 sont positionnés en configuration Cassegrain.

Le réflecteur primaire 32 et le réflecteur secondaire 34 sont positionnés de telle sorte que leurs génératrices sont toutes parallèles entre elles et de sorte que leurs faces concaves respectives C, C' sont situées en vis-à-vis. Plus précisément, les directrices du réflecteur primaire 32 et du réflecteur secondaire 34 sont confondues.

Par exemple, le réflecteur primaire 32 et le réflecteur secondaire 34 sont situés à une distance comprise entre 15 centimètres et 25 centimètres.

La source 12 est positionnée entre le réflecteur primaire 32 et le réflecteur secondaire 34, par exemple à une distance inférieure à 10 centimètres du réflecteur primaire 32.

Le fonctionnement du système antennaire 10 selon l'exemple de la figure 3 est maintenant décrit en émission et en réception.

En émission, la source 12 émet un faisceau appartenant à une première bande de fréquence vers le réflecteur secondaire 34.

Le faisceau est ensuite réfléchi vers le réflecteur primaire 32 qui réfléchit alors le faisceau incident.

En réception, un faisceau appartenant à une deuxième bande de fréquence incident arrive sur le réflecteur primaire 32.

Le réflecteur primaire 32 réfléchit le faisceau vers le réflecteur secondaire 34 qui réfléchit le faisceau vers la source 12 dont les antennes 20 reçoivent le faisceau.

Les mêmes avantages que pour le premier mode de réalisation s'appliquent également pour le deuxième mode de réalisation.

La figure 4 illustre un troisième mode de réalisation du système antennaire 10 ne faisant pas partie de l'invention.

Dans ce qui suit, les éléments identiques au premier mode de réalisation présenté aux figures 1 et 2 ne sont pas décrits à nouveau. Seules les différences sont mises en évidence.

La source 12 diffère de la source du premier mode de réalisation par le fait que la source 12 présente deux sources 40A et 40B conforme à la source 12 du premier mode de réalisation.

De plus, chaque source 40A, 40B est positionnée en regard d'une extrémité 28, 30 respective du réflecteur 14 de sorte qu'au moins un réseau linéaire d'antennes 22A et 22B est positionné en regard d'une extrémité 28 et 30.

Les remarques concernant le fonctionnement et les avantages du premier mode de réalisation s'appliquent également pour le troisième mode de réalisation.

La figure 5 illustre un quatrième mode de réalisation de la structure antennaire.

Dans ce qui suit, les éléments identiques au troisième mode de réalisation présenté à la figure 4 ne sont pas décrits à nouveau. Seules les différences sont mises en évidence.

Dans le cas de la figure 5, le réflecteur 14 comporte un réflecteur primaire 32 et deux réflecteurs secondaires 34A et 34B propre à réfléchir le faisceau vers le réflecteur primaire 32, chacun des réflecteurs primaire 32 et secondaires 34A et 34B ayant la forme d'un cylindre parabolique.

Des remarques analogues au deuxième mode de réalisation s'appliquent pour le réflecteur 14 de la figure 5. Ces remarques ne sont pas répétées.

Dans le cas de la figure 5, chaque réflecteur secondaire 34A et 34B est symétrique par rapport au plan médian P et chaque réflecteur secondaire 34A et 34B est positionné en regard d'une extrémité 28 et 30 respective du réflecteur primaire 32.

Les remarques concernant le fonctionnement et les avantages du deuxième mode de réalisation s'appliquent également pour le quatrième mode de réalisation.

Dans tous les modes de réalisation présentés, la structure antennaire 10 comprend une source 12 propre à émettre au moins un faisceau, la source 12 comprenant au moins un réseau linéaire d'antennes 22A et 22B 20B, chaque réseau linéaire 22A et 22B étant propre à émettre un faisceau, la structure antennaire 10 comportant un réflecteur 14 ayant la forme d'un cylindre parabolique, le réflecteur 14 étant agencé pour réfléchir le au moins un faisceau.

Une telle configuration permet de disposer d'un système antennaire 10 présentant un encombrement réduit en hauteur avec des bonnes performances en termes de gain et de diagramme.

D'autres modes de réalisation sont envisageables.

En particulier, dans certains cas, la source 12 comporte plus de deux surfaces d'émission-réception 18 et un nombre plus grand de réseaux linéaire d'antennes.

## Revendications

1. Système antennaire (10) comprenant :
- une source (12) propre à émettre au moins un faisceau, la source (12) comprenant au moins un réseau linéaire d'antennes (22A, 22B), chaque réseau linéaire (22A, 22B) étant propre à émettre un faisceau, et
- un réflecteur (14) agencé pour réfléchir au moins le faisceau,
**caractérisé en ce que** le réflecteur (14) comporte un réflecteur primaire (32) et deux réflecteurs secondaires (34, 34A, 34B) propres à réfléchir le faisceau vers le réflecteur primaire (32), chacun des réflecteurs primaire (32) et secondaire(s) (34, 34A, 34B) ayant la forme d'un cylindre parabolique,
un plan médian (P) étant défini pour le réflecteur (14), chaque réflecteur secondaire (34A, 34B) étant symétrique par rapport au plan médian (P),
deux extrémités (28, 30) sont définies pour le réflecteur primaire (32), chaque réflecteur secondaire (34A, 34B) étant positionné en regard d'une extrémité (28, 30) respective du réflecteur primaire (32).

2. Système antennaire selon la revendication 1, dans lequel une première direction (D1) est définie pour le réflecteur (14), chaque réseau linéaire d'antennes (22A, 22B) étant orienté selon une direction longitudinale (X) et l'angle entre la première direction (D1) et la direction longitudinale (X) étant inférieur ou égal à 15°.

3. Système antennaire selon la revendication 1 ou 2, dans lequel une première direction (D1) est définie pour le réflecteur (14), chaque réseau linéaire d'antennes (22A, 22B) étant orienté selon une direction longitudinale (X) et l'angle entre la première direction (D1) et la direction longitudinale (X) étant inférieur ou égal à 5°.

4. Système antennaire selon l'une quelconque des revendications 1 à 3, dans lequel chaque réseau linéaire d'antennes (20A, 20B) étant symétrique l'un de l'autre par rapport au plan médian.

5. Système antennaire (10) selon l'une quelconque des revendications 1 à 4, dans lequel chaque réseau linéaire d'antennes (22A, 22B) est propre à émettre un faisceau appartenant à une première bande de fréquence et à recevoir un faisceau appartenant à une deuxième bande de fréquence, la deuxième bande de fréquence étant distincte de la première bande de fréquence.

6. Système antennaire (10) selon la revendication 5, dans lequel les bandes de fréquences sont des bandes de fonctionnement pour des applications de communication satellites et sont choisies parmi dans le groupe constitué des bandes Ka, Ku et X.

7. Système antennaire selon l'une quelconque des revendications 1 à 6, dans lequel chaque réseau linéaire d'antennes (22A, 22B) étant positionné en regard d'une extrémité (28, 30) ou à équidistance des deux extrémités (28, 30).

## Patentansprüche

1. Antennensystem (10), umfassend:
- eine Quelle (12), die geeignet ist, um mindestens einen Strahl zu emittieren, die Quelle (12) umfassend mindestens ein lineares Antennennetzwerk (22A, 22B), wobei jedes lineare Netzwerk (22A, 22B) geeignet ist, um einen Strahl zu emittieren, und
- einen Reflektor (14),
der angeordnet ist, um mindestens den Strahl zu reflektieren,
**dadurch gekennzeichnet, dass** der Reflektor (14) einen primären Reflektor (32) und zwei sekundäre Reflektoren (34, 34A, 34B) umfasst, die geeignet sind, um den Strahl zu dem primären Reflektor (32) zu reflektieren, wobei jeder von dem primären (32) und dem sekundären Reflektor (34, 34A, 34B) die Form eines parabolischen Zylinders aufweist,
eine Mittelebene (P) für den Reflektor (14) definiert ist, wobei jeder sekundäre Reflektor (34A, 34B) in Bezug auf die Mittelebene (P) symmetrisch ist, zwei Enden (28, 30) für den primären Reflektor (32) definiert sind,
wobei jeder sekundäre Reflektor (34A, 34B) gegenüber einem jeweiligen Ende (28, 30) des primären Reflektors (32) positioniert ist.

2. Antennensystem nach Anspruch 1, wobei eine erste Richtung (D1) für den Reflektor (14) definiert ist, wobei jedes lineare Antennennetzwerk (22A, 22B) in einer Längsrichtung (X) ausgerichtet ist und der Winkel zwischen der ersten Richtung (D1) und der Längsrichtung (X) kleiner als oder gleich wie 15 ° ist.

3. Antennensystem nach Anspruch 1 oder 2, wobei eine erste Richtung (D1) für den Reflektor (14) definiert ist, wobei jedes lineare Antennennetzwerk (22A, 22B) in einer Längsrichtung (X) ausgerichtet ist und der Winkel zwischen der ersten Richtung (D1) und der Längsrichtung (X) kleiner als oder gleich wie 5 ° ist.

4. Antennensystem nach einem der Ansprüche 1 bis 3, wobei jedes lineare Antennennetzwerk (20A, 20B) in Bezug auf die Mittelebene zueinander symmetrisch ist.

5. Antennensystem (10) nach einem der Ansprüche 1 bis 4, wobei jedes lineare Antennennetzwerk (22A, 22B) geeignet ist, um einen Strahl zu emittieren, der zu einem ersten Frequenzband gehört, und einen Strahl zu empfangen, der zu einem zweiten Frequenzband gehört, wobei das zweite Frequenzband von dem ersten Frequenzband verschieden ist.

6. Antennensystem (10) nach Anspruch 5, wobei die Frequenzbänder Betriebsbänder für Satellitenkommunikationsanwendungen sind und ausgewählt sind aus der Gruppe, bestehend aus den Bändern Ka, Ku und X.

7. Antennensystem nach einem der Ansprüche 1 bis 6, wobei jedes lineare Antennennetzwerk (22A, 22B) gegenüber einem Ende (28, 30) oder in gleichem Abstand von den zwei Enden (28, 30) positioniert ist.

## Claims

1. An antennar system (10) comprising:
- a source (12) able to emit at least one beam, the source (12) comprising at least one linear network of antennas (22A, 22B), each linear network (22A, 22B) being able to emit a beam, and
- a reflector (14) laid out for reflecting at least the beam,
**characterized in that** the reflector (14) comprises a primary reflector (32) and two secondary reflectors (34, 34A, 34B) able to reflect the beam towards the primary reflector (32), each of the primary (32) and secondary (34, 34A, 34B) reflectors having the shape of a parabolic cylinder,
a median plane (P) being defined for the reflector (14), each secondary reflector (34A, 34B) being symmetrical relatively to the median plane (P),
two ends (28, 30) being defined for the primary reflector (32),
each secondary reflector (34A, 34B) being positioned facing one respective end (28, 30) of the primary reflector (32).

2. The antennar system according to claim 1, wherein a first direction (D1) is defined for the reflector (14), each linear network of antennas (22A, 22B) being oriented along a longitudinal direction (X) and the angle between the first direction (D1) and the longitudinal direction (X) being less than or equal to 15°.

3. The antennar system according to claim 1 or 2, wherein a first direction (D1) is defined for the reflector (14), each linear network of antennas (22A, 22B) being oriented along a longitudinal direction (X) and the angle between the first direction (D1) and the longitudinal direction (X) being less than or equal to 5°.

4. The antennar system according to any one of claims 1 to 3, wherein each linear network of antennas (20A, 20B) being symmetrical with each other relatively to the median plane.

5. The antennar system (10) according to any one of claims 1 to 4, wherein each linear network of antennas (22A, 22B) is able to emit a beam belonging to a first frequency band and to receive a beam belonging to a second frequency band, the second frequency band being distinct from the first frequency band.

6. The antennar system (10) according to claim 5, wherein the frequency bands are operating bands for satellite communication applications and are selected from among the group consisting of the Ka, Ku and X bands.

7. The antennar system according to any one of claims 1 to 6, wherein each linear network of antennas (22A, 22B) being positioned facing one end (28, 30) or at equidistance from both ends (28, 30).
